# EUROPÄISCHE PATENTANMELDUNG

(11) **EP 0 030 768 A1**
(43) Veröffentlichungstag der Anmeldung: **24.06.1981**
(21) Anmeldenummer: 80201180.9
(22) Anmeldetag: 09.12.1980
(51) Int. Cl.: H01R 13/627

(54) **Elektrische Kabelsteckverbindungsvorrichtung**

(30) Priorität: 15.12.1979 DE 2950557
(71) Anmelder: Kabelwerke Reinshagen GmbH, D-42369 Wuppertal (DE)
(72) Erfinder: Mease, George, NL-5656 AA Eindhoven (NL)
(74) Vertreter: Priebisch, Rüdiger, Dipl.-Ing., Dipl.-Wirtsch.-Ing. (FH)

(57) **Zusammenfassung**

Eine verriegelbare elektrische Kabelsteckvorrichtung (1) aus einem Steckerteil (2) und einem Steckbuchsenteil (3) mit aufeinander abgestimmten Kontaktteilen (6, 21) ist mit einer selbstsichernden Rastvorrichtung (14,14', 30,30') versehen. Die Rastvorrichtung (14,14', 30,30') besteht aus zwei zweizinkigen Gabeln (30, 30') am Steckbuchsenteil - Gehäuse (19), die zwischen zugeordneten Nocken (14, 14', 15,15') am Steckerteil - Gehäuse (4) schiebbar sind. Die Gabeln (30, 30') weisen satteldachförmige Rastflächen (32,32', 33,33') auf, die mit entsprechenden Flächen (16,16', 17,17') an den Nocken (14, 14', 15, 15') zusammenwirken. Die Erfindung ist insbesondere geeignet für Fälle, in denen eine gegen äussere Einflüsse sichere und dauerhafte elektrische Verbindung gewünscht ist, z.B. bei der elektrischen Verdrahtung von Kraftfahrzeugen. Hausgeräten oder sonstigen elektrischen Apparaten.

## Beschreibung

Die Erfindung betrifft eine elektrische Kabelsteckvorrichtung nach dem Oberbegriff des Patentanspruches 1.

Eine solche Kabelsteckvorrichtung besteht z.B. aus einem Steckerteil und einem Steckbuchsenteil mit aufeinander abgestimmten Kontaktstiften und Kontaktbuchsen und aus am Steckerteil - Gehäuse und Steckbuchsenteil - Gehäuse angeordneten aufeinander abgestimmten, satteldachförmigen Elementen einer Rastverbindung, die in ihrer Raststellung die Verbindungsstellung von Stecker - und Steckbuchsenteil festlegen und bei der die Elemente der Rastverbindung so ausgelegt sind, dass sie in Steckrichtung einen einen Kraftanstieg in der Kraft - Weg - Kennlinie bewirkenden Druckpunkt bilden, nach dessen Uberwindung die Raststellung der Gehäuse und die elektrische Verbindung zwischen den Kontaktstiften und den Kontaktbuchsen mit Sicherheit erreicht wird.

Eine solche vorgenannte elektrische Kabelsteckvorrichtung ist aus der veröffentlichten deutschen Patentanmeldung DE-OS 22 15 221 bekannt. Hier wird unter anderem vorgeschlagen, vergleiche Figur 8 und entsprechende Beschreibung, in zwei gegenüberliegende Gehäusewände eines im Querschnitt rechteckigen Steckbuchsenteiles Rastschlitze mit dachförmigen Rastnocken vorzusehen, in die am Steckergehäuse vorgesehene, gegebenenfalls rautenförmige Rastbolzen verrastend eingreifen können. Eine solche Ausbildung sollsicherstellen, dass eine elektrische Durchschaltung der Adern nur dann erfolgt, wenn sichergestellt ist, dass das Steckergehäuse und das Steckbuchsengehäuse so miteinander verbunden sind, dass sie sich nicht mehr durch Erschütterungen von selbst lösen können. Mit anderen Worten: sichere elektrische Kontaktgabe und mechanisehe Verriegelung sollen zwangsweise synchron laufen.

In einer Reihe von Anwendungsfällen mögen die in der genannten Patentanmeldung gezeigten Vorschläge ausreichend sein. Schwierig kann es jedoch werden, wenn z.B. die Reibungskräfte zwischen den elektrischen Kontakten relativ hoch sind, z.B. durch Anordnen von mehreren oder grösseren oder schwergehenden Kontakten, oder wenn eine relativ hohe Verriegelungskraft benötigt wird, z.B. bei gegeneinander abzudichtenden Gehäuseteilen. In diesen Fällen muss der sich elastisch verformende Teil der Gehäusewand des Steckbuchsenteil - Gehäuses sehr steif ausgebildet werden, z.B. durch entsprechende massivere Formgebung oder entsprechende Werkstoffwahl. Zum zweiten ergibt sich, dass die Gehäusewand der bekannten Steckbuchsenteil - Gehäuse sich beim Herstellen oder Lösen der Verbindung nach aussen ausdehnen können muss; dass kann z.B. bei beengten Raumverhältnissen, wie z.B. nach dem Einbau in eine Öffnung einer Trennwand oder ähnliches, hinderlich sein.

Der Erfindung liegt die Aufgabe zugrunde, eine Kabelsteckvorrichtung nach dem Oberbegriff des Patentanspruches 1 zu schaffen, die eine hohe Verriegelungskraft aufweist. Unter Verriegelungskraft sind hier zwei Kräfte gemeint, die beide beiderseits des Rast- oder Druckpunktes den höchsten Wert haben. Die erste Kraft ist diejenige, die erforderlich ist, um beim Herstellen der Verbindung in Steckrichtung den Rast- oder Druckpunkt zu erreichen und zu überwinden. Sie soll Schliesskraft heissen. Die Schliesskraft entspricht der Kraft, die beim Lösen der Verbindung hilft. Die zweite Kraft ist diejenige, die beim Herstellen der Verbindung nach Überwindung des Rast - oder ^{D}ruckpunktes zur Sicherung der Verrastung dient. Sie soll Haltekraft heissen.. Die Haltekraft entspricht der Kraft, die sich dem Lösen der Verbindung entgegenstellt, also die Verriegelung sichert.

In der Regel ist es so, dass die z.B. von Hand aufzuwendende Schliesskraft - bezogen auf die mechanische Verriegelung - grösser sein soll als die Kräfte, die zoB. bei Gleitkontakten zwischen den elektrischen Kontakten zu überwinden sind. Dann ist gewährleistet, dass nach Überfahren des Rast - oder Druckpunktes, wenn die Schliesskraft plötzlich keinen Widerstand mehr an den Verriegelungselementen hat und zudem die Haltekraft unterstützend eingreift, auf jeden Fall die Kräfte an den elektrischen Kontakten überwunden werden und somit sowohl die elektrische als auch die mechanische Verbindung gesichert ist.

Die erfindungsgemässe Aufgabe wird in vorteilhafter Weise dadurch gelöst, dass dem Steckbuchsenteil - Gehäuse zwei sich im wesentlichen gegenüberliegende, zweizinkige Gabeln angeformt sind, deren Zinken sich im wesentlichen in Steckrichtung erstrecken, die quer zur Steckrichtung und in bezug auf die benachbarte Gehäusewand des Steckbuchsenteil - Gehäuses elastisch ausgebildet sind, und die aussen zwei satteldachförmige Flächen aufweisen, dass dem Steckerteil-Gehäuse je Gabel ein paar starre Nocken angeformt sind, die sich quer zur Steckrichtung erstrecken und sich einander gegenüberliegende, satteldachförmige Flächen aufweisen und dass zur Sicherung der Rastverbindung unter Zusammenwirken der genannten satteldachförmigen Flächen der innere Abstand der Nocken eines Paares kleiner ist als der äussere Abstand der Zinken einer Gabel.

Die maximale Verriegelungskraft kann dadurch erhöht werden, dass die Summe der Breiten der Zinken einer Gabel etwas grösser ist als der innere Abstand der zugehörigen Nocken. Es hat sich als zweckmässig erwiesen, wenn die beiden Zinken einer Gabel im wesentlichen V-förmig zueinander angeordnet sind und die Gabel sich zum Steckerteil hin öffnet. Das Gehäuse kann seine äusseren Abmessungen beibehalten, wenn sowohl die Gabeln als auch die Nocken sich allein innerhalb einer Gehäusewand des Steckbuchsenteil-Gehäuses befinden. Zweckmässigerweise ist die Gabel innerhalb eines U-förmigen Gehäusewandausschnittes des Steckbuchsenteil-Gehäuses angeordnet. Eine zweite Erhöhung der Verriegelungskraft durch weitere Biegung kann dadurch erzielt werden, dass das Steckerteil-Gehäuse zwischen den Nocken konvex ausgebildet ist. Die erhöhte Verriegelungskraft kann z.B. zur Abdichtung benutzt werden, indem die Gehäuse zumindest im Verbindungsbereich rund oder oval ausgebildet sind und zwischen den Gehäusen eine Ringdichtung angeordnet ist.

Durch die Erfindung können ohne grossen Aufwand sehr grosse Verriegelungskräfte erzeugt werden. Durch entsprechende Abstimmung der zusammenwirkenden satteldachförmigen Flächen der Gabeln und Nocken lassen sich verschieden grosse Verriegelungskräfte, genauer verschieden grosse Schliess - und Haltekräfte, erzeugen. Die Kabelsteckvorrichtung lässt sich ohne grossen Materialaufwand herstellen und auch unter beengten Platzverhältnissen gut montieren bzw. demontieren.

In der Zeichnung ist ein Ausführungsbeispiel der Erfindung dargestellt, das im folgenden näher beschrieben wird.
Figur 1 zeigt ein rundes Steckerteil - Gehäuse nach der Erfindung in Seitenansicht.
Figur 2 zeigt das Steckerteil - Gehäuse nach der Figur 1 von der Steckseite her.
Figur 3 zeigt ein rundes Steckbuchsenteil - Gehäuse nach der Erfindung in Seitenansicht.
Figur 4 zeigt das Steckbuchsenteil - Gehäuse nach Figur 3 von der Steckseite her.
Figur 5 zeigt die fertige Kabelsteckvorrichtung in der verriegelten Stellung, teilweise im Schnitt.
Figur 6 zeigt ausschnittsweise die Kabelsteckvorrichtung kurz vor dem Überschreiten des Rast- oder Druckpunktes.
Figure 7 zeigt einen Schnitt VII - VII durch die Kabelsteckvorrichtung nach Figur 6, ohne Darstellung der Kontaktteile und ihrer Aufnahmeöffnungen.

Die Kabelsteckvorrichtung 1 (Figur 5) setzt sich zusammen aus einem Steckerteil 2 und einem diesen aufnehmenden Steckbuchsenteil 3. Das Steckerteil - Gehäuse 4, vergleiche Figuren 1 und 2, ist aus isolierendem Kunststoff im Spritzguss hergestellt und umfasst drei durchgehende Öffnungen 5, 5', 5'' zur Aufnahme von verrastbaren Kontaktbuchsen 6. Die Kontaktbuchsen 6 sind mit isolierten elektrischen Leitungen 7 verbunden, z.B. unlösbar mittels Krimpen (Anschlagen). Das Steckerteil - Gehäuse 4 ist im Querschnitt rund ausgebildet und in der Nähe seiner Vorderfläche 8 in seinem Verbindungsbereich 4a mit einer Nut 9 zur Aufnahme eines Dichtringes 10 versehen. An seiner Rückseite 11 endet das Steckerteil - Gehäuse 4 mit einem umlaufenden Wulst 12 zur Aufnahme einer Dichtkappe 13, vergleiche Figur 5.

Am seitlichen, äusseren kreisförmigen Umfang des Steckerteil - Gehäuses 4 stehen in symmetrischer Anordnung zwei Paar starre angespritzte viereckige Nocken 14, 14' , 15, 15' quer zur Längsachse, d.h. quer zur Steckrichtung S hervor, vergleiche Figuren 1 und 2.

Die Nocken 14, 14', 15, 15' erstrecken sich nicht radial sondern sekantenartig, so dass sie, in Richtung der Längsachse gesehen, eine trapezähnliche Form aufweisen, vergleiche Figur 2. Die Folge dieser Anordnung wird zu den Figuren 6 und 7 näher beschrieben werden. Jedes Paar Nocken 14, 14' bzw. 15, 15' weist sich gegenüberliegende, satteldachförmige Flächen auf, von denen die Fläche 16, 16' und 17, 17' des Nockenpaares 14 und 14' näher beschrieben werden.

Die Flächen 16, 16', 17 und 17' liegen unter einem Winkel von etwa 30° zur Längsachse des Steckerteil - Gehäuses 4. Der Firstpunkt bildet den Rast - oder Druckpunkt 18 bzw. 18'. Der Abstand der Rast- oder Druckpunkte ₁8 und 18' entspricht dem inneren Abstand der Nocken 14 und 14' und ist mit X bezeichnet.

Das Steckbuchsenteil - Gehäuse 19, siehe Figuren 3 und 4, ist aus isolierendem Kunststoff im Spritzguss hergestellt und umfasst durchgehende Öffnungen 20, ₂₀', 20" zur Aufnahme von verrastbaren Kontaktstiften 21. Die Kontaktstifte 21 sind mit isolierten elektrischen Leitungen 22 verbunden, z.B. unlösbar mittels Krimpen. Das Steckbuchsenteil - Gehäuse 19 ist im wesentlichen kreiszylindrisch und an seiner Rückseite 23 mit einem umlaufendem vorstehendem Wulst 24 zur Aufnahme einer Dichtkappe 25 ausgebildet, vergleiche Figur 5. Anschliessend an seine Vorderfläche 26 weist das Steckbuchsenteil - Gehäuse 19 im Verbindungsbereich 27 eine Öffnung 3a für den Steckerteil 2 mit einer kreisringförmigen Gehäusewand 28 mit einer Nut 3b auf, vergleiche Figur 5. In der Ge- ₕäusewand 28 der Öffnung 3a befinden sich zwei diametral gegenüberliegende U-förmige, zur Vorderfläche 26 sich öffnende Wandausschnitte 29 und 29', innerhalb deren zwei zweizinkige elastische Gabeln 30 und 30' im wesentlichen in Richtung der Längsachse dem Steckbuchsenteil - Gehäuse 19 angeformt sind. Im folgenden wird die Anordnung der Gabel 30 näher beschrieben, 'die mit der symmetrisch angeordneten Gabel 30' übereinstimmt.

Die Gabel 30 umfasst zwei Zinken 31 und 31', an denen aussen, voneinander abgewandt, zwei sattelförmige Flächen 32, 32' und 33, 33' mit dem Firstpunkt 34, 34' angeordnet sind. Die beiden Zinken 31 und 31' verlaufen bezüglich ihres inneren Abstandes zueinander zunächst V-förmig, dann etwa parallel zueinander, vergleiche Figur 3. Der äussere Abstand Y der Zinken 31, 31' ist merklich grösser als der innere Abstand X der Nocken 14, 14' am Steckerteil - Gehäuse 4, vergleiche Figur 1. Die maximale Breite der Zinken 31, 31' ist in der Summe etwas grösser als der innere Abstand X der Nocken 14, 14', d.h. wenn der maximale innere Abstand der Zinken 31, 31' mit Z bezeichnet wird, ergibt sich die Beziehung X <Y - Z. Da sich die Zinken 31, 31' während des Zusammenbaus verbiegen, ist die Grösse Y-Z nicht konstant, vgl. Beschreibung zu Fig. 6.

Der Zusammenbau des Steckerteils 2 in den Steckbuchsenteil 3 läuft folgendermassen ab: Zunächst werden die Kontaktteile, Kontaktbuchsen 6 und Kontaktstifte 21, in bekannter Weise selbst verrastend in ihr jeweiliges Verbinderteil 2 bzw. 3 eingesetzt. Hierzu werden auch elastische Dichtkappen 13 und 25 auf die Wülste 12 bzw. 24 aufgeschoben.

Nun wird der Steckerteil 2 in den Steckbuchsenteil 3 eingeschoben. Hierzu wird der äussere, kreiszylinderförmige Verbindungsbereich 4a des Steckerteil - Gehäuses 4 von der sntsprechenden Öffnung 3a des Steckbuchsenteil - Gehäuses 3 aufgenommen. Der Bereich, d.h. die Tiefe der Öffnung 3a im Steckbuchsenteil - Gehäuse 3, ist als Verbindungsbereich 27 schon gekennzeichnet.

Die Funktion der Verriegelung wird nun anhand der in den Figuren 1 und 3 sowie 6 und 7 sichtbaren Elemente der Rastverbindung erläutert. Für die dort verdeckt liegenden Elemente gilt dasselbe sinngemäss.

Die Verriegelung erfolgt in vier Phasen:

### 1. Phase:

Der Steckerteil 2 wird mit dem Verbindungsbereich 4a seines Steckerteil - Gehäuses 4 in die Öffnung 3a des Steckenbuchsenteilgehäuses 19 eingeschoben. Dabei legen sich die Flächen 16 bzw. 16' an die Flächen 32 bzw. 32' an: das Steckerteil 2 ist so eindeutig in dem Steckbuchsenteil 3 geführt. Eine unverwechselbare Zuordnung der beiden Verbinderteile kann in ansich bekannter Weise entweder durch im Inneren vorgesehene Anordnung von Steckkontaktbuchsen bzw. Steckkontakten, wie im beschriebenen Ausführungsbeispiel, oder durch entsprechenden Offnungen zugeordnete Unverwechselbarkeitsnocken gesichert sein. Das gleiche kann durch asymmetrische Anordnung der Gabeln 30 bzw. 30' erzielt werden. In der ersten Phase sind die elektrischen Kontaktteile noch nicht in Verbindung.

### 2. Phase:

Unter Kraftaufwand wird der Steckerteil 2 weiter in den Steckbuchsenteil 3 eingeschoben. Dabei geschieht folgendes:
1. Die Flächen 16 bzw. 16' gleiten auf den Flächen 32 bzw. 32'.
2. Die Zinken 31 und 31' nähern sich aneinander an, d.h. werden auf Biegung quer zur Steckrichtung S beansprucht Es vermindern sich somit die Abstände Y und Z, vergleiche Figur 3.
3. Die Zinken 31 und 31' werden etwa radial gebogen, wobei sie sich auf dem konvekten Umfang des Verbindungsbereiches 4a des Steckerteils - Gehäuses 4 abstützen, vergleiche Figur 7. Da sich die radiale Biegekraft jedoch seitlich, d.h. in dem Bereich der Flächen 32 und 32', ansetzt, werden die Zinken 31 und 31', verdreht, d.h. auf Torsion beansprucht.
4. Die zweite Phase endet mit dem Aufeinanderliegen der Enden der Zinken 31 und 31', vergleiche Figuren 6 und 7, Punkt P. Am Ende der zweiten Phase gilt Z = o. Die elektrischen Kontaktteile sind auch während der zweiten Phase noch nicht in Verbindung.

### 3. Phase:

Zu Beginn gilt noch die Beziehung X L Y.

Durch das Aufeinanderlegen der Zinken 31 und 31' am Ende der zweiten Phase, vergleiche Figur 6, erhöht sich die Federkonstante der Gabel 30. Während die Punkte 18 bzw. 18' sich weiter den Punkten 34 bzw. 34' annähern, ist daher eine steiler ansteigende Verriegelungs- d.h. Schliesskraft erforderlich: Die Zinken 31 und 31' sind nun nicht mehr nur als Kragbalken auf Biegung und Verdrehung belastet, sondern dem Kragbalken setzt sich nun ein Auflager in Gestalt des anderen Kragbalkens, d.h. der anderen Zinke 31' bzw. 31, entgegen. Hierdurch sind die Zinken 31 und 31' gezwungen, bei weiterer Durchbiegung, d.h. bei weiterer Annäherung der Punkte 18 bzw. 18' an die Punkte 34 bzw. 34', weiter radial auszuweichen; ein nochmaliger Anstieg der erforderlichen Schliesskraft ist die Folge. Die dritte Phase endet, wenn die Punkte 18 bzw. 18' die Punkte 34 bzw. 34' erreicht haben. Dann gilt X = Y. Die elektrischen Kontaktteile sind noch nicht in Verbindung miteinander.

### 4. Phase:

Wenn die Punkte 18 bzw. 18' die Punkte 34 bzw. 34' überfahren, beginnt die elektrische Verbindung zwischen den zu verbindenden Kontaktteilen 6 und 21. Die Gabel 30 berginnt, sich wieder sowohl nach aussen als auch radial nach innen in ihre Ausgangsstellung zurückzuspreizen. Nun gleiten die Flächen 17 bzw. 17' auf den Flächen 33 bzw. 33'. Durch deren Anordnung wird eine zusätzliche Verriegelungskraft in Schliessrichtung S erzeugt, welche die von Hand aufgebrachte Schliesskraft unterstützt. Aber auch die radiale Komponente der Verbiegung der Zinken 31 und 31', vergleiche die Phasen 2 und 3, sorgt für eine Unterstützung der S_{c}hliesskraft. Nun brauchen nur noch die Kontaktkräfte überwunden zu werden. Das hat zur Folge, dass die Gabel 30 unter plötzlichem Abfall des aufzubringenden Schliesskraftaufwandes mit einem Schnappgeräüsch hinter den Nocken 14 bzw. 14' verrastet: die Endstellung der Verriegelung ist erreicht, vergleiche Figur 5:
a) die elektrischen Kontaktteile 6 und 21 sind in ihre vorgesehene Stellung zusammengeschoben.
b) Der Dichtring 10 liegt in seiner in der Öffnung 3a vorgesehenen Nut 3b.
c) Die Verrastung der Gehäuseteile 2 und 3 ist mittels der Gabeln 30 und der Nocken 14 und 14' gesichert, denn einem Lösen setzt sich die genannte Verriegelungskraft, nun Haltekraft, entgegen.

Das Lösen der Verbindung von Hand erfolgt genau umgekehrt wie beschrieben: Nach Passieren der Punkte 18 und 18' über die Punkte 34 bzwₒ 34¹, d.h. nach Überwinden der Haltekraft, wird die erforderliche Hand- Lösekraft von den Biegekräften der Zinken 31, 31' in Richtung Lösestellung unterstützt; d.h. die ehemalige Schiesskraft wirkt nun als Lösekraft. Ein irgendwie geartetes "Hängenbleiben" der Rastelemente zwischen der Schliessstellung (Figur 5) und der Lösestellung ist sicher vermieden.

Die Erfindung ist anhand eines im Querschnitt runden Gehäuses gezeigt. Dies hat unter anderem die schon beschriebenen Vorteile bezüglich Abdichtung und Kraftverstärkung. Die Erfindung ist jedoch grundsätzlich unabhängig von dem Querschnitt der zu verbindendenGehäuse zu verwirklichen. Will man z.B. die beschriebene radiale Biegekraftkomponente, die zur Torsion der Zinken führt, auch bei einem quaderförmigen Gehäuse erzielen, so braucht nur die Verbindungsfläche zwischen den Nocken - entsprechend dem Ausführungsbeispiel - konvex gekrümmt ausbebildet zu sein. Des weiteren ist die Erfindung unabhängig von Anzahl oder Form der Kontaktteile oder der Art der Abdichtmittel.

## Patentansprüche

1. Elektrische Kabelsteckvorrichtung, bestehend aus einem Steckerteil und einem Steckbuchsenteil mit aufeinander abgestimmten Kontakten und mit am Steckerteil - Gehäuse und Steckbuchsenteil - Gehäuse angeordneten, aufeinander abgestimmten satteldachförmigen Elementen einer Rastverbindung, die in ihrer Raststellung die Verbindungsstellung von Stecker - und Steckbuchsenteil festlegen, bei der die Elemente der Rastverbindung so ausgelegt sind, dass sie in Steckrichtung einen einen Kraftanstieg in der Kraft - Weg - Kennlinie bewirkenden Druckpunkt bilden, nach dessen Überwindung die Raststellung der Gehäuse und die elektrische Verbindung zwischen den Kontakten mit Sicherheit erreicht wird, dadurch gekennzeichnet, dass dem Steckbuchsenteil - Gehäuse (19) zwei im wesentlichen sich gegenüberliegende, zweizinkige Gabeln (30,30') angeformt sind, deren Zinken (31,31') sich im wesentlichen in Steckrichtung (S) erstrecken, die quer zur Steckrichtung (S) und in Bezug auf die benachbarte Gehäusewand (28) des Steckbuchsenteil - Gehäuses (19) elastisch ausgebildet sind und die aussen zwei satteldachförmige Flächen (16,16', 17,17') aufweisen,
dass dem Steckerteil - Gehäuse (4) je Gabel (30,30') ein Paar starre Nocken (14,14¹, 15,15') angeformt sind, die sich quer zur Steckrichtung (S) erstrecken und sich einander gegenüberliegende, satteldachförmige Flächen (16,16', 17,17') aufweisen
und dass zur Sicherung der Rastverbindung unter Zusammenwirken der genannten satteldachförmigen Flächen (16,16¹, ₁₇,_{17'}, ₃₂,32', 33,33') der innere Abstand (X) der Nocken (14,14', 15,15') eines Paares koeiner ist als der äussere Abstand (Y) der Zinken (31,31') einer zugeordneten Gabel (30,30').

2. Kabelsteckvorrichtung nach Anspruch 1, dadurch gekennzeichnet, dass die Summe der Breiten (Y - Z) der Zinken (31,31') einer Gabel (30,30') etwas grösser ist als der innere Abstand (X) der zugehörigen Nocken (14,14', 15,15').

3. Kabelsteckvorrichtung nach Anspruch 1 oder 2, dadurch gekennzeichnet, dass die beiden Zinken (31,31') einer Gabel (30,30') im wesentlichen V-förmig zueinander angeordnet sind und dass die Gabel (30,30') sich zum Steckerteil (2) hin öffnet.

4_{.} Kabelsteckvorrichtung nach einem der Ansprüche 1 bis 3, dadurch gekennzeichnet, dass sich sowohl die Ga- _{beln} (₃₀,₃0') als auch die Nocken (14,14', 15, 15') allein innerhalb einer Gehäusewand (28) des Steckbuchsenteil - Gehäuses (19) befinden.

5. Kabelsteckvorrichtung nach einem der Ansprüche ₁ bis 4, dadurch gekennzeichnet, dass die Gabel (30,30') innerhalb eines U-förmigen Gehäusewandausschnittes (29) des Steckbuchsenteil - Gehäuses (19) angeordnet ist.

6. Kabelsteckvorrichtung nach einem der Ansprüche 1 bis 5, dadurch gekennzeichnet, dass das Steckerteil - Gehäuse (4) zwischen den Nocken (14,14', 15,15') konvex ausgebildet ist.

7. Kabelsteckvorrichtung nach einem der Ansprüche ₁ bis 6, dadurch gekennzeichnet, dass die Gehäuse (4,₁₉) zumindest im Verbindungsbereich (4a,27) im Querschnitt rund oder oval ausgebildet sind.

8. Kabelsteckvorrichtung nach Anspruch 7, dadurch gekennzeichnet, dass zwischen den Gehäusen (4, 19) im Verbindungsbereich (4a,27) eine Ringdichtung (10) angeordnet ist.
